# EUROPÄISCHE PATENTANMELDUNG

(11) **EP 4 659 608 A1**
(43) Veröffentlichungstag der Anmeldung: **10.12.2025**
(21) Anmeldenummer: 24180738.7
(22) Anmeldetag: 07.06.2024
(51) Int. Cl.: A41C 3/00

(54) **BÜSTENHALTER MIT VERSTÄRKUNGEN**

(71) Anmelder: Edelweiss Basics GmbH & Co. KG, 83098 Brannenburg (DE)
(72) Erfinder: Weber-Unger, Georg, 6330 Kufstein (AT)
(74) Vertreter: Kador & Partner Part mbB

(57) **Zusammenfassung**

Büstenhalter (1) umfassend zwei Cups (2), zwei Träger (3), ein Unterbrustband (4), ein linkes Seitenteil (5a) und ein rechtes Seitenteil (5b) und einen Verschluss (7), dadurch gekennzeichnet, dass das Unterbrustband (4) aus zwei Gewebelagen gebildet ist, wobei zwischen den zwei Gewebelagen des Unterbrustbands (4) ein elastisches Band zur Verstärkung angeordnet ist.

## Beschreibung

Die Erfindung bezieht sich auf einen Büstenhalter mit Verstärkungen, insbesondere einen rundgestrickten Büstenhalter mit Verstärkungen für große Größen. Der erfindungsgemäße Büstenhalter dient unter anderem als postoperativer Komfort-Büstenhalter nach Brustoperationen, insbesondere bei großen Größen.

Büstenhalter haben die allgemeine Aufgabe die Brüste zu heben, zu stützen, zu formen und/oder zu betonen. Insbesondere bei großen Größen der Büstenhalter ergeben sich aufgrund der größeren, und damit auch schwereren, Brüste erhöhte Anforderungen, um der Hebe- und Stützfunktion gerecht zu werden.

Postoperative Büstenhalter werden zur Nachsorge im Anschluss an eine Brustoperation eingesetzt. Die postoperativen Büstenhalter werden getragen, um Druck beziehungsweise Kompression auf die entstandene Wunde und das angrenzende Brustgewebe auszuüben und somit zur Heilung beizutragen. Insbesondere wird dadurch einem Lymphstau im Bereich des operierten Gewebes entgegengewirkt. Auch hierbei ergeben sich bei großen Größen der Büstenhalter aufgrund der größeren und damit schwereren Brüste erhöhte Anforderungen.

Der Erfindung liegt die Aufgabe zugrunde einen Büstenhalter bereitzustellen, welcher die oben erwähnten Nachteile überkommt.

Der Erfindung liegt ferner die Aufgabe zugrunde einen Büstenhalter bereitzustellen, welcher auch für große Körbchengrößen eine ausreichende Stütz- und Hebefunktion aufweist und dabei auch Komfort bietet.

Der Erfindung liegt auch die Aufgabe zugrunde einen Büstenhalter bereitzustellen, welcher postoperativ einsetzbar ist und eine ausreichende Stützung der Brüste der Trägerin ermöglicht.

Der Erfindung liegt außerdem die Aufgabe zugrunde einen Büstenhalter bereitzustellen, welcher eine einfache äußere Drainage ermöglicht.

Der Erfindung liegt die Erkenntnis zugrunde, dass alle oben erwähnten Aufgaben durch einen Büstenhalter mit Verstärkungen gelöst werden können, insbesondere einer Verstärkung mittels eines elastischen Bands zur Verstärkung, wobei das elastische Band zwischen zwei Gewebelagen des Unterbrustbands angeordnet ist.

Die Erfindung stellt daher einen Büstenhalter, vorzugsweise einen zweilagigen Büstenhalter, umfassend zwei Cups, zwei Träger, ein Unterbrustband, ein linkes Seitenteil und ein rechtes Seitenteil und einen Verschluss bereit, wobei das Unterbrustband aus zwei Gewebelagen gebildet ist, und wobei zwischen den zwei Gewebelagen des Unterbrustbands ein elastisches Band zur Verstärkung angeordnet ist.

Der erfindungsgemäße Büstenhalter ermöglicht es in vorteilhafter Weise mithilfe des elastischen Bands im Unterbrustband des Büstenhalters die Hebe- und Stützeigenschaften auch bei großen Größen zu erhalten und zu verbessern.

Mit Begriffen wie "oben" oder "oberhalb" ist in dieser Anmeldung gemeint, dass im Tragezustand des Büstenhalters ein Bereich oder Gegenstand kranial, d.h. kopfwärts, gelegen oder angeordnet ist. Mit "unten" ist mithin das Gegenteil von "oben" gemeint. Mit anderen Worten ist mit den Begriffen "unten" oder "unterhalb" gemeint, dass im Tragezustand des Büstenhalters ein Bereich oder Gegenstand kaudal, d.h. fußwärts, gelegen oder angeordnet ist. Beispielsweise umfasst der Rückenteil des Büstenhalters einen oberen Randbereich und einen unteren Randbereich. Das bedeutet, dass der obere Randbereich sich in im Tragezustand des Büstenhalters oben im Rückenteil befindet, d.h. im Nackenbereich der Trägerin. Analog befindet sich der untere Randbereich im Tragezustand des Büstenhalters unterhalb des oberen Bereichs, d.h. mehr fußwärts gelegen.

Mit "mittleren" ist ein Bereich gemeint, der zwischen einem oberen Bereich und einem unteren Bereich angeordnet ist. Beispielsweise befindet sich ein mittlerer Randbereich des Rückenteils zwischen dem oberen und dem unteren Randbereich des Rückenteils.

Der erfindungsgemäße Büstenhalter ist vorzugsweise zweilagig, er weist also eine innere Gewebeblage und eine äußere Gewebelage auf. Die innere Gewebeblage im Sinne dieser Anmeldung ist jene Gewebelage, welche im Tragezustand des Büstenhalters am Körper der Trägerin des Büstenhalters zu liegen kommt. Die innere Gewebeblage ist daher die körpernahe Gewebelage. Entsprechend ist die äußere Gewebeblage im Sinne dieser Anmeldung die körperferne Gewebelage, d.h. jene Gewebelage, welche im Tragezustand des Büstenhalters an der vom Körper abgewandten Seite des Büstenhalters zu liegen kommt.

Die Cups und die zwei Seitenteile und, sofern vorhanden, das Rückenteil sind oberhalb des Unterbrustbands im Büstenhalter angeordnet. Die zwei Seitenteile erstrecken sich vom Verschluss, den Trägern und um die Cups bis hin, sofern vorhanden, zum Rückenteil. Die zwei Seitenteile umfassen ein rechtes Seitenteil und ein linkes Seitenteil. Das Rückenteil, sofern vorhanden, erstreckt sich vom Unterbrustband bis hinauf zu den Trägern und geht in Unterarmbereichen des Büstenhalters in die jeweiligen Seitenteile über.

Der erfindungsgemäße Büstenhalter weist ein Unterbrustband mit zwei Gewebelagen, also ein zweilagiges Unterbrustband, auf. Zwischen den zwei Gewebelagen des Unterbrustbands ist ein elastisches Band zur Verstärkung angeordnet. Dies so ausgebildete Unterbrustband hat eine stützende Funktion im Büstenhalter.

Vorzugsweise ist das elastische Band zugleich auch luftdurchlässig. Damit erhöht sich die Belüftung des Büstenhalters und erhöht somit auch den Tragekomfort des Büstenhalters.

Die zwei Gewebelagen des Unterbrustbands sind vorzugsweise derart miteinander verbunden, dass zwischen den zwei Gewebelagen ein geschlossener länglicher Raum entsteht, der sich von einem Ende des Unterbrustbands durchgehend zum anderen Ende des Unterbrustbands erstreckt. Mit anderen Worten, die zwei Gewebelagen des Unterbrustbands sind an allen ihren Rändern miteinander verbunden. In diesem geschlossenen länglichen Raum oder Tunnel des Unterbrustbands kann das elastische, und vorzugsweise luftdurchlässige, Band zur Unterstützung verlaufen.

Vorzugsweise ist das Unterbrustband durchgehend ausgebildet, mehr bevorzugt ist das Unterbrustband durchgehend und einstückig ausgebildet.

Das Unterbrustband weist zwei Enden auf. Vorzugsweise ist das Unterbrustband mit seinen beiden Enden jeweils mit dem Verschluss verbunden. Die Breite des Unterbrustbands ist von 1 bis 10 cm, mehr bevorzugt 2 bis 8 cm und am meisten bevorzugt 4 bis 6 cm. Die Breite bemisst sich als die Entfernung zwischen einer Unterkante und einer Oberkante des Unterbrustbands.

Das elastische Band ist vorzugsweise zumindest mit seinen beiden Enden jeweils mit dem Verschluss verbunden. Ein solches Unterbrustband mit einem darin eingeschlossenen elastischen, und vorzugsweise luftdurchlässigen Band, kann auch als elastische Bruststütze bezeichnet werden.

Vorzugsweise weist das Unterbrustband an seiner Außenseite ein Strickmuster auf, und das Strickmuster des Unterbrustbands ist auch an den Außenseiten der beiden Seitenteile des Büstenhalters eingestrickt. Mit Außenseite ist hierin stets jene Seite oder Oberfläche gemeint, welche im Tragezustand des Büstenhalters vom Körper der Trägerin abgewandt ist.

Der Verschluss ist vorzugsweise als elastischer Verschluss ausgebildet. Elastisch bedeutet, dass sich der Verschluss zu einem gewissen Grad biegen kann ohne, zum Beispiel, zu brechen oder anderweitig funktionsunfähig zu werden.

Der Verschluss ist vorzugsweise an den Enden des linken und rechten Seitenteils angeordnet. Weist der erfindungsgemäße Büstenhalter ein Rückenteil auf, so ist der Verschluss zwischen den zwei Cups angeordnet.

Vorzugsweise ist der Verschluss als Ösen- und Hakenverschluss oder als Reißverschluss, bevorzugt als elastischer Ösen- und Hakenverschluss oder elastischer Reißverschluss, ausgebildet.

Vorzugsweise ist der Verschluss beidseitig zwischen zwei Gewebelagen des Büstenhalters angeordnet, mehr bevorzugt ist der Verschluss beidseitig jeweils zwischen zwei Gewebelagen des linken Seitenteils und des rechten Seitenteils angeordnet. Damit wird vermieden, dass der Verschluss bzw. dessen Teile mit der Haut der Trägerin unangenehm in Berührung kommen.

Vorzugsweise ist ein linkes Stützelement am oder nahe am Cup zwischen zwei Gewebelagen des linken Seitenteils angeordnet, und ein rechtes Stützelement ist am oder nahe am Cup zwischen zwei Gewebelagen des rechten Seitenteils angeordnet.

Die zwischen den zwei Gewebelagen des jeweiligen Seitenteils angeordneten Stützelemente umfasst oder bestehen aus Tüll, vorzugsweise Power-Tüll. Das Stützelement ist vorzugsweise an einer Innenseite der äußeren Gewebeblage befestigt, zum Beispiel mittels Verschweißens oder Verkleben. Vorzugsweise weist das Stützelement ferner eine lose Kante auf.

Vorzugsweise weist das linke Seitenteil jeweils an einer zur Trägerin gewandten Innenseite der inneren Gewebelage und an einer Außenseite der äußeren Gewebelage eine stützende Funktionsblende auf, und das rechte Seitenteil weist jeweils an einer zur Trägerin gewandten Innenseite der inneren Gewebelage und an einer Außenseite der äußeren Gewebelage eine stützende Funktionsblende auf, wobei sich die stützenden Funktionsblenden jeweils vom Unterbrustband bis zu dem jeweiligen Träger erstrecken.

Die stützenden Funktionsblenden erstrecken sich vorzugsweise am oder nahe an einem Außenbereich des jeweiligen Cups entlang. Vorzugsweise sind die stützenden Funktionsblenden mit dem Außenbereich des jeweiligen Cups fest verbunden.

Der Vorteil der stützenden Funktionsblenden ist, dass die Cups an ihrem jeweiligen Außenbereich gestützt und gestärkt werden, was besonders bei großen Größen des Büstenhalters vorteilhaft wirkt.

Die stützenden Funktionsblenden sind vorzugsweise in die zur Trägerin gewandten Innenseite der inneren Gewebelage und in die Außenseite der äußeren Gewebelage eingewirkt oder einstrickt.

Vorzugsweise sind die stützenden Funktionsblenden durchgehend ausgebildet, mehr bevorzugt sind die stützenden Funktionsblenden durchgehend und einstückig ausgebildet.

Die Funktionsblenden bestehen vorzugsweise aus einem Gewebematerial, welches weniger elastisch ist als das Gewebematerial der Cups und der beiden Seitenteile. Durch diese erhöhte Festigkeit erhalten die Funktionsblenden ihre stützende Wirkung.

Vorzugsweise weist das linke Seitenteil und/oder das rechte Seitenteil jeweils eine Öffnung auf. Die Öffnung ermöglicht es eine Einlage zwischen den beiden Gewebelagen des rechten Seitenteils und/der des linken Seitenteils hindurchzuschieben, und zwischen den zwei Lagen des Cups zu platzieren. Diese Einlage kann beispielsweise eine Ausgleichprothese nach einer Brustoperation sein.

In bestimmten Ausführungsformen weist der Büstenhalter ferner ein Rückenteil auf. Das Rückenteil ist vorzugsweise als T-Rücken ausgeführt. Ein T-Rücken ist auch als Ringerrücken oder Racerback bekannt, und ist ein T-förmiger Rücken, der geschlossen ist und keinen Verschluss hat. Ein Büstenhalter mit T-Rücken hat den Vorteil, dass die Träger nicht von den Schultern rutschen können.

Das Rückenteil weist eine erste Funktionszone zur Belüftung und eine zweite Funktionszone zur Belüftung auf, wobei die erste Funktionszone zur Belüftung ein Strickmuster mit einer Vielzahl von Öffnungen umfasst, wobei die zweite Funktionszone zur Belüftung ein Strickmuster mit einer Vielzahl von Öffnungen umfasst. Vorzugsweise sind die erste Funktionszone zur Belüftung und eine zweite Funktionszone zur Belüftung in das Rückenteil eingestrickt.

Die Öffnungen des Strickmusters der ersten Funktionszone und der zweiten Funktionszone müssen derart sein, dass sie eine Belüftung der Haut der Trägerin ermöglichen. Die Öffnungen können grundsätzlich jede Form annehmen, wie beispielsweise kreisförmig, schlitzförmig, kreissegmentförmig, rechteckig oder quadratisch. Vorzugsweise haben die Öffnungen eine Größe zwischen 0.5 mm und 10 mm, mehr bevorzugt zwischen 1 mm und 5 mm, und am meisten bevorzugt zwischen 1 mm und 2 mm. Mit Größe der Öffnung ist die längste Ausdehnung der Öffnung gemeint. Als Beispiel entspricht bei einer kreisförmigen Öffnung die Größe der Öffnung dem Durchmesser des Kreises, bei einem länglichen Schlitz entspricht die Größe der Öffnung der Länge des Schlitzes.

Die Öffnungen können beispielsweise durch das Stricken des Strickmusters gebildet werden oder auch durch nachträgliches Stanzen. Die Zahl der Öffnungen kann beliebig sein.

Die erste Funktionszone zur Belüftung befindet sich mittig an einem oberen Randbereich des Rückenteils.

Die erste Funktionszone zur Belüftung kommt im Tragezustand des Büstenhalters im hinteren Bereich des Halses, also im Nackenbereich der Trägerin, zu liegen. Die erste Funktionszone zur Belüftung befindet sich also zwischen den beiden Trägern und liegt nahe an der Nackenkante oder grenzt an die Nackenkante an. Die Nackenkante erstreckt sich zwischen den beiden Trägern und bildet den oberen Rand des Rückenteils. Die erste Funktionszone ist als luftdurchlässiges Strickmuster in den Rückenteil eingearbeitet, vorzugsweise eingestrickt. Dieses luftdurchlässige Strickmuster der ersten Funktionszone hat eine höhere Luftdurchlässigkeit als das Gewebematerial des übrigen Rückenteils und hat den Effekt, dass die Haut im Nackenbereich der Trägerin besser belüftet werden kann.

Die zweite Funktionszone zur Belüftung befindet sich mittig an einem unteren Randbereich des Rückenteils.

Die zweite Funktionszone zur Belüftung kommt im Tragezustand des Büstenhalters oberhalb und nahe dem Unterbrustband zu liegen oder kommt oberhalb des Unterbrustbands zu liegen und grenzt an das Unterbrustband.

Die zweite Funktionszone ist als luftdurchlässiges Strickmuster in den Rückenteil eingearbeitet, vorzugsweise eingestrickt. Dieses luftdurchlässige Strickmuster der zweiten Funktionszone hat eine höhere Luftdurchlässigkeit als das Gewebematerial des übrigen Rückenteils und hat den Effekt, dass die Haut im Rückenbereich der Trägerin besser belüftet werden kann.

Vorzugsweise ist das luftdurchlässige Strickmuster der ersten Funktionszone dasselbe wie das luftdurchlässige Strickmuster der zweiten Funktionszone.

Die erste Funktionszone zur Belüftung und die zweite Funktionszone zur Belüftung können grundsätzlich jede Form annehmen. Die erste Funktionszone zur Belüftung und/oder die zweite Funktionszone zur Belüftung können beispielsweise dreieckig, rechteckig oder oval geformt sein.

Die erste Funktionszone zur Belüftung und/oder die zweite Funktionszone zur Belüftung haben jeweils vorzugsweise eine Fläche von 1 bis 30 cm², mehr bevorzugt 5 bis 25 cm². Flächen kleiner als 1 cm² bieten in der Regel eine zu geringe Belüftung der Haut der Trägerin.

Die erste Funktionszone zur Belüftung und die zweite Funktionszone zur Belüftung sind vorzugsweise jeweils einlagig ausgebildet, mehr bevorzugt sind die erste Funktionszone zur Belüftung und die zweite Funktionszone zur Belüftung jeweils zweilagig ausgebildet.

Vorzugsweise weist das Rückenteil zwei dritte Funktionszonen zur Verstärkung auf, wobei die beiden dritten Funktionszonen zur Verstärkung ein verstärktes Strickmuster umfassen, wobei die beiden dritten Funktionszonen zur Verstärkung symmetrisch angeordnet sind und jeweils an oder nahe einem mittleren Randbereich des Rückenteils befinden. Die beiden dritten Funktionszonen verlaufen vorzugsweise jeweils entlang einer Kante des mittleren Randbereichs im Schulterbereich des Büstenhalters, mehr bevorzugt verlaufen die beiden dritten Funktionszonen jeweils entlang einer Kante des mittleren Randbereichs im Schulterbereich des Büstenhalters und erstrecken sich jeweils zum Unterbrustband.

Die beiden dritten Funktionszonen können grundsätzlich jede Form aufweisen. Vorzugsweise sind die beiden dritten Funktionszonen bandförmig ausgebildet.

Vorzugsweise weist der Büstenhalter jeweils eine Unterarmzone auf, wobei jede Unterarmzone als glattes Strickmuster in die jeweiligen Seitenteile eingearbeitet ist. Mit glattem Strickmuster ist gemeint, dass die beiden Oberflächen des Strickmusters glatt sind. Das hat den Vorteil, dass die herabhängenden Arme der Trägerin die glatte Oberfläche der jeweiligen Unterarmzonen berühren und so ein unangenehmes Berühren oder Scheuern am Büstenhalter vermieden wird.

Die zwei Unterarmzonen erstrecken sich jeweils von einer Unterarmkante bis zum Unterbrustband und grenzen jeweils an das Rückenteil. Die Unterarmkante ist eine obere Kante des jeweiligen Seitenteils und des Rückenteils, d.h. die Unterarmkante kommt im Tragezustand des Büstenhalters im Bereich unter dem Arm der Trägerin zu liegen.

Vorzugsweise weist der Büstenhalter einen oder mehrere Auslässe zur Drainage auf. Der eine oder die mehreren Auslässe zur Drainage befinden sich vorzugsweise am linken Seitenteil und/oder am rechten Seitenteil des Büstenhalters. Der Auslass oder die Auslässe dienen in vorteilhafter Wiese dazu einen oder mehrere Drainage-Schläuche auf verbesserte Weise vom Körper der Trägerin aus dem Büstenhalter herauszuführen. Die Drainage-Schläuche können somit kontrolliert durch den oder die Auslässe geführt werden, sind gegen Verrutschen gesichert und treten in einem Bereich des Büstenhalters aus, der als am wenigsten störend empfinden wird.

Der oder die Auslässe zur Drainage können jede beliebe Form annehmen, und je nach der Dimension des oder der Drainage-Schläuche geformt werden. Vorzugsweise ist der Auslass bzw. die Auslässe ein kreisrunder Auslass, ein knopflochartiger Auslass, ein horizontaler schlitzförmiger Auslass, ein ovaler Auslass, ein vertikaler spaltartiger Auslass oder ein halbkreisförmiger Auslass.

Vorzugsweise weist jeder Cup zumindest zwei Raffungen auf.

Raffung bedeutet, dass das Gewebematerial in Falten gelegt ist. Eine Raffung wirkt insofern vorteilhaft, da sie zusätzliches Gewebematerial zum Dehnen über die Brust bei gleichzeitiger Kompression der Brust bereitstellt.

Die Cups umfassen vorzugsweise einen Innenbereich, einen Außenbereich und einen Unterbereich auf. Mit Innenbereich ist jener Teil des Cups gemeint, welcher sich am oder nahe des Bereichs des Büstenhalters befindet, wo die beiden Cups mittig im Büstenhalter berühren. Der Außenbereich liegt entsprechend dem Innenbereich gegenüber. Der Außenbereich ist somit jener Bereich der Cups, der sich am Cup Richtung Achseln der Trägerin befindet. Der Unterbereich des Cups befindet sich in einem unteren Bereich des Cups, der sich üblicherweise am oder nahe dem Unterbrustband befindet.

Vorzugsweise befindet sich eine Raffung jeweils an einem liegenden Innenbereich des Cups und an einem dem Innenbereich gegenüberliegenden Außenbereich des Cups.

Vorzugsweise weist jeder Cup eine dritte Raffung auf, wobei sich die dritte Raffung in einem nahe des Unterbrustband liegenden Unterbereich des Cups befindet.

Vorzugsweise ist jeder Cup zweilagig ausgebildet und jeder Cup umfasst eine Einlage, wie zum Beispiel eine elastische Bruststütze zur Stützung der Brüste der Trägerin, wobei jede Einlage zwischen zwei Gewebelagen des Cups angeordnet ist. Die zwei Gewebelagen des Cups sind vorzugsweise derart verbunden, dass zwischen ihnen ein geschlossener Raum entsteht, in welchen sich die elastische Bruststütze befindet. Die Einlage selbst ist vorzugsweise nicht mit den Cups verbunden. Die Einlage kann durch eine Öffnung im rechten Seitenteil und/oder eine Öffnung im linken Seitenteil wie oben beschrieben eingeführt werden.

Der erfindungsgemäße Büstenhalter weist zwei Träger auf. Die Träger können vorzugsweise jeweils zweilagig oder dreilagig, mehr bevorzugt jeweils dreilagig ausgebildet sein. Zwei oder drei Lagen verstärken die jeweiligen Träger.

Die Vorteile des erfindungsgemäßen Büstenhalter stellen sich bei großen Größen insbesondre dann ein, wenn der Büstenhalter neben dem elastischen Band zur Verstärkung wie oben beschrieben auch ein linkes Stützelement und ein rechtes Stützelement wie oben beschrieben und Funktionsblenden wie oben beschrieben aufweist. Das Zusammenspiel dieser Komponenten ergibt einen synergistischen Effekt hinsichtlich Stützung und Komfort.

Der erfindungsgemäße Büstenhalter kann auch zwei Trägerverstellungen aufweisen. Vorzugsweise weist jeder Träger eine Trägerverstellung auf, mehr bevorzugt weist jeder Träger eine vorderseitige Trägerverstellung auf. Das bedeutet, dass die beiden Trägerverstellungen an der Vorderseite des Büstenhalters angeordnet sind. Die Trägerverstellung kann jede im Stand der Technik bekannte Trägerverstellung sein. Vorzugsweise ist jede Trägerverstellung als Klettverschluss ausgebildet, vorzugsweise als vorderseitiger Klettverschluss.

Vorzugsweise sind beide Cups, das Unterbrustband, die beiden Seitenteile, und das Rückenteil aus demselben Gewebematerial gefertigt, mehr bevorzugt sind beide Cups, das Unterbrustband, die beiden Seitenteile, und das Rückenteil aus demselben Gewebematerial gefertigt und jeweils zweilagig ausgebildet. Dieses Gewebematerial ist vorzugsweise ein elastisches Gewebematerial, mehr bevorzugt ein mehrfach-elastisches Gewebematerial. Ein mehrfach-elastisches Gewebematerial ist ein Gewebematerial, das in alle Richtungen elastische Eigenschaften aufweist. Das Gewebematerial kann eine Mischung aus Polyamid und Elasthan sein, vorzugsweise eine Mischung aus 90 bis 99 % Polyamid und 10 bis 10 % Elasthan.

Vorzugsweise ist der Büstenhalter ein rundgestrickter Büstenhalter. Mit anderen Worten wird der Büstenhalter vorzugsweise durch Rundstricken erhalten. Rundstricken ist im Stand der Technik bekannt, und erfolgt zum Beispiel mithilfe einer Rundstrickmaschine.

Weitere Einzelheiten, Merkmale und Vorteile des Gegenstands der Erfindung ergeben sich aus der nachfolgenden Beschreibung der zugehörigen Figuren, in welchen beispielhaft eine bevorzugte Ausführungsform der Erfindung dargestellt ist.

Darin zeigen
Figur 1a eine Ansicht der Vorderseite einer Ausführungsform des erfindungsgemäßen Büstenhalters im offenen Zustand,
Figur 1b eine teilweise Ansicht der Innerseite der Ausführungsform der Figur 1a,
Figur 2a eine Ansicht der Vorderseite einer weiteren Ausführungsform des erfindungsgemäßen Büstenhalters umfassend ein Rückenteil im geschlossenen Zustand,
Figur 2b eine Ansicht der Rückseite des erfindungsgemäßen Büstenhalters aus Figur 2a im geschlossenen Zustand,
Figuren 3a bis 3d eine Seitenansicht des erfindungsgemäßen Büstenhalters aus Figur 2a im geschlossenen Zustand,
Figur 4 eine Ansicht der Vorderseite eines erfindungsgemäßen Büstenhalters im geschlossenen Zustand mit drei Raffungen im Cup, und
Figur 5 einen Ausschnitt eines dreilagigen Trägers eines erfindungsgemäßen Büstenhalters.

Figur 1a zeigt eine Ansicht der Vorderseite einer Ausführungsform des erfindungsgemäßen Büstenhalters (1) im offenen Zustand, während Figur 1b dessen Innenseite zeigt. Der Büstenhalter (1) weist zwei Cups (2) zur Aufnahme der Brüste der Trägerin, zwei Träger (3) mit jeweils einer vorderen Trägerverstellung (12), ein Unterbrustband (4) und zwei Seitenteile (5a, 5b) auf. Ferner weist der Büstenhalter (1) einen Verschluss (7) auf, welcher als elastischer Haken- und Ösenverschluss ausgebildet ist. Das heißt der elastische Haken- und Ösenverschluss ist biegsam als auch dehnbar.

Der Büstenhalter (1) in diesem erfindungsgemäßen Beispiel ist durch Rundstricken hergestellt worden und ist zweilagig ausgeführt. Das heißt, die beiden Cups (2), das Unterbrustband (4) und die zwei Seitenteile (5a, 5b) umfassen jeweils zwei Gewebelagen.

In diesem Ausführungsbeispiel ist der Verschluss (7) als elastischer Haken- und Ösenverschluss ausgebildet und beidseitig zwischen zwei Gewebelagen des linken (5a) und des rechten Seitenteils (5b) des Büstenhalters genäht. Damit wird vermieden, dass der Verschluss (7) bzw. dessen Teile mit der Haut der Trägerin unangenehm in Berührung kommen.

Jeder Träger (3) ist mit einer vorderseitig liegenden Trägerverstellung (12) ausgestattet, Zudem sind die Träger (3) in diesem Beispiel dreilagig ausgearbeitet wie in Figur 5 gezeigt. Die dreilagige Ausbildung bedingt vorteilhaft eine Verstärkung des Trägers.

Der Büstenhalter (1) weist ferner ein rechtes Seitenteil (5a) und ein linkes Seitenteil (5b) auf. Die Seitenteile (5a, 5b) erstrecken sich jeweils von ihrem zugehörigen Cup (2) und von den Trägern (3) um die Cups (2) bis zum Verschluss (7).

Die beiden zweilagigen Cups (2) weisen jeweils zumindest zwei Raffungen (11) auf. Eine Raffung (11) befindet sich in diesem Beispiel jeweils in einem Innenbereich (11a) des Cups (2) sowie in einem gegenüberliegenden Außenbereich (11b) des Cups (2).

Das zweilagige Unterbrustband (4) ist durchgehend ausgebildet und ist mit seinen beiden Enden (4a, 4b) jeweils mit dem Verschluss (7) verbunden. Die zwei Gewebelagen des Unterbrustbands (4) sind derart verbunden, dass zwischen den zwei Gewebelagen ein geschlossener länglicher Raum oder Tunnel entsteht, der sich von einem Ende (4a) durchgehend zum anderen Ende (4b) des Unterbrustbands (4) erstreckt. In diesem geschlossenen länglichen Raum oder Tunnel des Unterbrustbands (4) verläuft ein elastisches und luftdurchlässiges Band zur Unterstützung (15). Das elastische und luftdurchlässige Band (15) ist zumindest mit seinen Enden mit jeweils dem Verschluss (7) verbunden. Ein solches Unterbrustband (4) mit einem darin eingeschlossenen elastischen und luftdurchlässigen Band zur Unterstützung (15) kann auch als elastische Bruststütze bezeichnet werden.

Ferner weist das linke Seitenteil (5a) jeweils an seiner zur Trägerin gewandten Innenseite und an seiner Außenseite eine stützende Funktionsblende (16) auf, und das rechte Seitenteil (5b) weist jeweils an seiner zur Trägerin gewandten Innenseite und an seiner Außenseite eine stützende Funktionsblende (16) auf, siehe Figuren 1a und 1b. Die stützenden Funktionsblenden (16) erstrecken sich jeweils vom Unterbrustband (4) bis zu dem jeweiligen Träger (3).

In Figur 1b ist zudem eine Öffnung (17) in einem oberen Bereich des rechten Seitenteils (5b) zu sehen. Die Öffnung ermöglicht es eine Einlage zwischen den beiden Gewebelagen des rechten Seitenteils (5b) hindurchzuschieben, und zwischen den zwei Lagen des Cups (2) zu platzieren. Diese Einlage kann beispielsweise eine Ausgleichprothese nach einer Brustoperation sein.

Figur 2a zeigt eine Ansicht der Vorderseite einer weiteren Ausführungsform des erfindungsgemäßen Büstenhalters (1) im geschlossenen Zustand, während Figur 2b dessen Rückseite zeigt. Der Büstenhalter (1) weist zwei Cups (2) zur Aufnahme der Brüste der Trägerin, zwei Träger (3) mit jeweils einer vorderen Trägerverstellung (12), ein Unterbrustband (4), zwei Seitenteile (5a, 5b) sowie ein Rückenteil (6) auf. Ferner weist der Büstenhalter (1) auf seiner Vorderseite einen Verschluss (7) auf, der Verschluss bildet somit zugleich auch einen Steg des Büstenhalters (1). Zudem ist der Verschluss (7) elastischer Reißverschluss ausgebildet. Das heißt der elastische Reißverschluss ist biegsam als auch dehnbar. Der Verschluss (7) ist daher aus einem elastischen, biegsamen Kunststoff gefertigt.

Der Büstenhalter (1) in diesem erfindungsgemäßen Beispiel ist durch Rundstricken hergestellt worden und ist zweilagig ausgeführt. Das heißt, die beiden Cups (2), das Unterbrustband (4), die zwei Seitenteile (5a, 5b) sowie der Rückenteil (6) umfassen jeweils zwei Gewebelagen.

In diesem Ausführungsbeispiel ist der Verschluss (7) als elastischer Reißverschluss ausgebildet und beidseitig zwischen zwei Gewebelagen des linken und des rechten Seitenteils des Büstenhalters genäht. Damit wird vermieden, dass der Verschluss (7) bzw. dessen Teile mit der Haut der Trägerin unangenehm in Berührung kommen.

Jeder Träger (3) ist mit einer vorderseitig liegenden Trägerverstellung (12) ausgestattet, wobei die beiden Trägerverstellungen (12) jeweils als Klettverschluss ausgebildet sind. Zudem sind die Träger (3) in diesem Beispiel dreilagig ausgearbeitet wie in Figur 5 gezeigt. Die dreilagige Ausbildung bedingt vorteilhaft eine Verstärkung des Trägers.

Der Büstenhalter (1) weist ferner ein rechtes Seitenteil (5a) und ein linkes Seitenteil (5b) auf. Die Seitenteile (5a, 5b) erstrecken sich jeweils von ihrem zugehörigen Cup (2) und von den Trägern (3) um die Cups (2) auf die Rückseite des Büstenhalters (1) und gehen in das Rückenteil (6) über.

Die beiden zweilagigen Cups (2) befinden sind jeweils nahe dem Verschluss (7) und sind mit diesem teilweise verbunden. Zudem weist jeder Cup (2) zumindest zwei Raffungen (11) auf. Eine Raffung (11) befindet sich in diesem Beispiel jeweils in einem nahe dem Verschluss (7) liegenden Innenbereich (11a) des Cups (2) sowie in einem dem Verschluss (7) gegenüberliegenden Außenbereich (11b) des Cups (2).

Jeder Cup (2) kann auch über drei Raffungen verfügen wie in Figur 4 gezeigt. Eine Raffung (11) befindet sich jeweils in einem Innenbereich (11a) und einem Außenbereich (11b) der Cups (2), sowie eine dritte Raffung (11) in einem nahe des Unterbrustbands (4) liegenden Unterbereich (11c) der Cups (2).

Das zweilagige Unterbrustband (4) ist durchgehend ausgebildet und ist mit seinen beiden Enden (4a, 4b) jeweils mit dem Verschluss (7) verbunden. Die zwei Gewebelagen des Unterbrustbands (4) sind derart verbunden, dass zwischen den zwei Gewebelagen ein geschlossener länglicher Raum oder Tunnel entsteht, der sich von einem Ende (4a) durchgehend zum anderen Ende (4b) des Unterbrustbands (4) erstreckt. In diesem geschlossenen länglichen Raum oder Tunnel des Unterbrustbands (4) verläuft ein elastisches und luftdurchlässiges Band zur Unterstützung. Das elastische und luftdurchlässige Band ist zumindest mit seinen Enden mit jeweils dem einen Ende (4a) bzw. mit dem anderen Ende (4b) des Unterbrustbands (4) verbunden. Ein solches Unterbrustband (4) mit einem darin eingeschlossenen elastischen und luftdurchlässigen Band kann auch als elastische Bruststütze bezeichnet werden.

Das Strickmuster an der Außenseite des Unterbrustbandes (4) ist auch an der Vorderseite des Büstenhalters (1), d.h. am rechten Seitenteil (5a) und am linken Seitenteil (5b), eingestrickt. Das Strickmuster des Unterbrustbands (4) erstreckt sich an der Außenseite der beiden Seitenteile (5a, 5b) im Bereich unter den Cups (2) bis zum Verschluss (7) und von den Außenseiten (11b) der Cups (2) bis zu den Trägern (3) hinauf verlaufend, siehe Figur 2.

Wie aus Figur 3 ersichtlich erstreckt sich das Rückenteil (6) vom Unterbrustband (4) bis hinauf zu den Trägern (3) und ist als T-Rücken ausgeführt. Ein T-Rücken ist auch als Ringerrücken oder Racerback bekannt, und ist ein T-förmiger Rücken, der geschlossen ist und keinen Verschluss hat. Vorteilhaft ist hier, dass die Träger nicht von den Schultern rutschen können.

Das Rückenteil (6) weist eine erste Funktionszone (9) auf, wobei die erste Funktionszone (9) im Tragezustand des Büstenhalters (1) im hinteren oberen Bereich des Halses, also im Nackenbereich der Trägerin, zu liegen kommt. Die erste Funktionszone (9) befindet sich also zwischen den beiden Trägern (3) und liegt nahe der Nackenkante (6a) oder grenzt an die Nackenkante (6a) an. Die erste Funktionszone (9) ist als luftdurchlässiges Strickmuster in den Rückenteil (6) eingearbeitet. Dieses luftdurchlässige Strickmuster der ersten Funktionszone (9) hat eine höhere Luftdurchlässigkeit als das Material des übrigen Rückenteils (6) und hat den Effekt, dass die Haut im Nackenbereich der Trägerin besser belüftet werden kann.

Das Rückenteil (6) weist ferner eine zweite Funktionszone (10) auf, wobei sich die zweite Funktionszone (10) oberhalb und nahe dem Unterbrustband (4) befindet oder wobei sich die zweite Funktionszone (10) oberhalb des Unterbrustbands (4) befindet und an das Unterbrustband (4) grenzt.

Die zweite Funktionszone (10) ist als luftdurchlässiges Strickmuster in den Rückenteil (6) eingearbeitet. Dieses luftdurchlässige Strickmuster der zweiten Funktionszone (9) hat eine höhere Luftdurchlässigkeit als das Material des übrigen Rückenteils (6) und hat den Effekt, dass die Haut im Rückenbereich der Trägerin besser belüftet werden kann.

Vorzugsweise ist das luftdurchlässige Strickmuster der ersten Funktionszone (9) dasselbe wie das luftdurchlässige Strickmuster der zweiten Funktionszone (10).

Das Rückenteil (6) weist ferner zwei dritte Funktionszonen zur Verstärkung (8) auf, wobei jede dritte Funktionszonen zur Verstärkung (8) im Tragezustand des Büstenhalters (1) jeweils im Schulterbereich der Trägerin zu liegen kommt. Jede dritte Funktionszone zur Verstärkung (8) hat sichelförmige Gestalt und verläuft jeweils entlang einer Kante des mittleren Randbereichs des Rückenteils (6).

Figuren 3a bis 3d zeigen eine Seitenansicht des Büstenhalters aus Figuren 2a und 2b. In Figur 3a ist zu sehen, dass das linke Seitenteil (5b) einen Unterarmzone (13) aufweist. Dieser Unterarmzone (13) erstreckt sich von der Unterarmkante (5c) bis zum Unterbrustband (4) und grenzt an das Rückenteil (6). Im Tragezustand des Büstenhalters (1) kommt der Unterarmzone (13) auf der Seite des Torsos der Trägerin zu liegen, und zwar dort wo die herabhängenden Arme der Trägerin ihren Torso berühren. Gleiches gilt analog für den Unterarmzone (13) des rechten Seitenteils (5b), welcher nicht in den Figuren 3a bis 3d sichtbar ist.

Der Unterarmzone (13) ist als glattes Strickmuster in die jeweiligen Seitenteile (5a, 5b) eingearbeitet. Mit glattem Strickmuster ist gemeint, dass die beiden Oberflächen des Strickmusters glatt sind. Das hat den Vorteil, dass die herabhängenden Arme der Trägerin die glatte Oberfläche berühren und so ein unangenehmes Berühren oder Scheuern am Büstenhalter (1) vermieden wird.

Zudem weist eine oder beide Unterarmzonen (13) ein oder mehrere Auslässe (14) zur Drainage auf. In Figur 3a ist ein halbkreisförmiger Auslass (14) in einem unteren Bereich der Unterarmzone (13) zu sehen. Die Auslässe (14) zur Drainage können jede beliebe Form annehmen, wie beispielsweise zwei kreisrunde oder knopflochartige Auslässe (14) in Figur 2b, zwei horizontale schlitzförmige Auslässe (14) in Figur 2c oder ein vertikaler spaltartiger Auslass (14) in Figur 2d. Die Auslässe (14) dienen dazu einen oder mehrere Drainage-Schläuche auf verbesserte Weise vom Körper der Trägerin aus dem Büstenhalter (1) herauszuführen.

### Bezugszeichenliste

- 1: Büstenhalter
- 2: Cup
- 3: Träger
- 4: Unterbrustband
- 4a, 4b: Enden des Unterbrustbandes (4)
- 5a: linkes Seitenteil
- 5b: rechtes Seitenteil
- 6: Rückenteil
- 7: Verschluss
- 8: Dritte Funktionszone
- 9: Erste Funktionszone
- 9a: Nackenkante
- 10: Zweite Funktionszone
- 11: Raffung
- 11a: Innenbereich des Cups (2)
- 11b: Außenbereich des Cups (2)
- 12: Trägerverstellung
- 13: Unterarmzone
- 14: Auslass/Auslässe zur Drainage
- 15: Band zur Unterstützung
- 16: stützende Funktionsblende
- 17: Öffnung

## Patentansprüche

1. Büstenhalter (1) umfassend zwei Cups (2), zwei Träger (3), ein Unterbrustband (4), ein aus zwei Gewebelagen gebildetes linkes Seitenteil (5a) und ein aus zwei Gewebelagen gebildetes rechtes Seitenteil (5b) und einen Verschluss (7),
**dadurch gekennzeichnet, dass** das Unterbrustband (4) aus zwei Gewebelagen gebildet ist, wobei zwischen den zwei Gewebelagen des Unterbrustbands (4) ein elastisches Band zur Verstärkung (15) angeordnet ist.

2. Büstenhalter nach Anspruch 1, **dadurch gekennzeichnet, dass** ein linkes Stützelement am oder nahe am Cup (2) zwischen zwei Gewebelagen des linken Seitenteils (5a) angeordnet ist, und wobei ein rechtes Stützelement am oder nahe am Cup (2) zwischen zwei Gewebelagen des rechten Seitenteils (5b) angeordnet ist.

3. Büstenhalter nach einem der vorhergehenden Ansprüche, **dadurch gekennzeichnet, dass** das linke Seitenteil (5a) jeweils an seiner zur Trägerin gewandten Innenseite und an seiner Außenseite eine stützende Funktionsblende (16) aufweist, und wobei das rechte Seitenteil (5b) jeweils an seiner zur Trägerin gewandten Innenseite und an seiner Außenseite eine stützende Funktionsblende (16) aufweist, wobei sich die stützenden Funktionsblenden (16) jeweils vom Unterbrustband (4) bis zu dem jeweiligen Träger (3) erstrecken.

4. Büstenhalter nach einem der vorhergehenden Ansprüche, **dadurch gekennzeichnet, dass** jeder Cup (2) zumindest zwei Raffungen (11) aufweist.

5. Büstenhalter nach Anspruch 4, **dadurch gekennzeichnet, dass** sich eine Raffung (11) jeweils in einem liegenden Innenbereich (11a) des Cups (2) und in einem Außenbereich (11b) des Cups (2) befindet.

6. Büstenhalter nach einem der vorhergehenden Ansprüche 4 oder 5, **dadurch gekennzeichnet, dass** jeder Cup (2) drei Raffungen aufweist, wobei sich eine Raffung (11) in einem nahe des Unterbrustband (4) liegenden Unterbereich (11c) des Cups (2) befindet.

7. Büstenhalter nach einem der vorhergehenden Ansprüche, **dadurch gekennzeichnet, dass** die zwei Träger (3) jeweils zwei- oder dreilagig ausgebildet sind.

8. Büstenhalter nach einem der vorhergehenden Ansprüche, **dadurch gekennzeichnet, dass** der Verschluss (7) als elastischer Verschluss ausgebildet ist.

9. Büstenhalter nach einem der vorhergehenden Ansprüche, **dadurch gekennzeichnet, dass** der Büstenhalter (1) ein oder mehrere Auslässe (14) zur Drainage aufweist.

10. Büstenhalter nach einem der vorhergehenden Ansprüche, **dadurch gekennzeichnet, dass** das Unterbrustband (4) durchgehend und/oder einstückig ausgebildet ist.

11. Büstenhalter nach einem der vorhergehenden Ansprüche, **dadurch gekennzeichnet, dass** das Unterbrustband (4) mit seinen beiden Enden (4a, 4b) jeweils mit dem Verschluss (7) verbunden ist und/oder dass das elastische Band zur Verstärkung (15) mit dem Verschluss (7) verbunden ist.

12. Büstenhalter nach einem der vorhergehenden Ansprüche, **dadurch gekennzeichnet, dass** das Unterbrustband (4) an seiner Außenseite ein Strickmuster aufweist, und das Strickmuster des Unterbrustbands (4) auch an den Außenseiten der beiden Seitenteile (5a, 5b) eingestrickt ist.

13. Büstenhalter nach einem der vorhergehenden Ansprüche, **dadurch gekennzeichnet, dass** der Büstenhalter (1) ferner ein Rückenteil (6) umfasst, wobei das Rückenteil (6) eine erste Funktionszone zur Belüftung (9) und eine zweite Funktionszone zur Belüftung (10) aufweist, wobei die erste Funktionszone zur Belüftung (9) ein Strickmuster mit einer Vielzahl von Öffnungen umfasst, wobei die zweite Funktionszone zur Belüftung (10) ein Strickmuster mit einer Vielzahl von Öffnungen umfasst, wobei sich die erste Funktionszone zur Belüftung (9) mittig an einem oberen Randbereich des Rückenteils (6) befindet und sich die zweite Funktionszone zur Belüftung (10) mittig an einem unteren Randbereich des Rückenteils (6) befindet.

14. Büstenhalter nach einem der vorhergehenden Ansprüche, **dadurch gekennzeichnet, dass** der Büstenhalter (1) ferner ein Rückenteil (6) umfasst, wobei das Rückenteil (6) zwei dritte Funktionszonen zur Verstärkung (8) aufweist, wobei die beiden dritten Funktionszonen zur Verstärkung (8) ein verstärktes Strickmuster umfassen, wobei sich die beiden dritten Funktionszone zur Verstärkung (8) jeweils an einem mittleren Randbereich des Rückenteils (6) befindet.

15. Büstenhalter nach einem der vorhergehenden Ansprüche, **dadurch gekennzeichnet, dass** der Büstenhalter (1) durch Rundstricken erhalten wird.
